# EUROPÄISCHE PATENTSCHRIFT

(11) **EP 0 494 948 B1**
(45) Veröffentlichungstag und Bekanntmachung des Hinweises auf die Patenterteilung: **12.01.1994**
(21) Anmeldenummer: 90915431.2
(22) Anmeldetag: 03.10.1990
(51) Int. Cl.: D01G 7/10, D01G 7/08

(54) **MEHRBALLENÖFFNER**
MULTIPLE BALL OPENER
DEMELEUR MULTIBALLES

(30) Priorität: 05.10.1989 DE 3933274
(43) Veröffentlichungstag der Anmeldung: 22.07.1992
(73) Patentinhaber: HERGETH HOLLINGSWORTH GMBH, D-48249 Dülmen (DE)
(72) Erfinder: PINTO, Akiva, D-4000 Düsseldorf (DE); LUCASSEN, Günter, D-4358 Haltern (DE)
(74) Vertreter: Dallmeyer, Georg, Dipl.-Ing.
(86) Internationale Anmeldenummer: EP9001657
(87) Internationale Veröffentlichungsnummer: WO9105093

(56) Entgegenhaltungen:
- EP-A- 221 306
- CH-A- 503 809
- DE-A- 2 416 944
- FR-A- 2 620 462

## Beschreibung

Die Erfindung betrifft einen Mehrballenöffner mit einer Faserpreßballen zu einer horizontalen Abtragebene führenden, zur Abtragebene schräg geführten Transporteinrichtung und einer in der Abtragsebene hin- und herbewegten Abtrageinrichtung, sowie ein Verfahren zur Öffnung und Mischung unterschiedlicher Faserpreßballen.

Eine derartige Ballenöffnungsvorrichtung ist aus der DE-OS 20 61 044 bekannt, gemäß der in Ballenreihen aufgestellte Faserpreßballen in Längsrichtung derselben während des Abarbeitens kontinuierlich nachgeschoben werden können. Hierbei kann die Öffnungsvorrichtung längs einer Geradführung relativ zu den Ballenreihen hin- und herbewegt werden, während das Fasergut längs einer aufsteigenden Rampe zugeführt wird.

Eine derartige Mehrballenöffnungsanlage hat den Nachteil, daß sie im wesentlichen nur hinsichtlich der Größe einheitliche Partien Rohmaterial verarbeiten kann. Baumwollmischungen aus unterschiedlichen Provenienzen haben durchaus erheblich abweichende Ballenabmessungen, so daß ein manueller Höhenausgleich erfolgen muß, bevor die vorgesehene Baumwollmischung auf der bekannten Mehrballenöffnungsanlage abgearbeitet werden kann. Der Ausgleich der Höhenunterschiede erfolgt in der Praxis dadurch, daß von höheren Ballen ein oberer Abschnitt abgetrennt wird und auf die niedrigeren Ballen aufgesetzt wird. Dadurch wird allerdings das Mischungsverhältnis in der Partie erheblich variiert.

Ein weiterer Nachteil besteht darin, daß Mischungsverhältnisse nur in Form von ganzzahligen Ballenanzahlverhältnissen einstellbar sind, nämlich im Rahmen der auf der Rampe gleichzeitig abgearbeiteten Ballen.

Der Erfindung liegt die Aufgabe zugrunde, einen Mehrballenöffner sowie ein Verfahren zur Öffnung und Mischung unterschiedlicher Faserpreßballen derart weiterzubilden, daß ein beliebig wählbares jederzeit änderbares Mischungsverhältnis einstellbar ist.

Zur Lösung dieser Aufgabe dienen die Merkmale der Ansprüche 1 bzw. 5.

Die erfindungsgemäße Transporteinrichtung mit mehreren nebeneinander angeordneten voneinander unabhängigen Transportbahnen ermöglicht es beispielsweise, auf jede Transportbahn unterschiedliche Baumwollprovenienzen mit verschiedenen Ballenabmessungen zu transportieren. über die Transportgeschwindigkeit kann ein gewünschtes beliebiges Mischungsverhältnis mit hoher Genauigkeit eingestellt werden. Dabei ist wesentlich, daß dieses Mischungsverhältnis stufenlos einstellbar ist und jederzeit geändert werden kann. So ist es beispielsweise möglich, mit einer Ballenvorlage unterschiedliche Partien zusammenzustellen, ohne den Abarbeitungsvorgang zu unterbrechen. Um das Mischungsverhältnis zu ändern, ist es nicht notwendig, die Ballenanordnung zu verändern.

Abgesehen von der Genauigkeit der Einstellung des Mischungsverhältnisses besteht ein weiterer Vorteil darin, daß jedes beliebige Mischungsverhältnis zwischen den vier Ballenreihen einstellbar ist, also beispielsweise 12,5 % erste Ballenreihe, 45 % zweite Ballenreihe, 21 % dritte Ballenreihe und 21,5 % vierte Ballenreihe. Derartige Mischungsverhältnisse waren zuvor nicht einstellbar, da man für die Zusammenstellung der Mischung auf das Mengenverhältnis gleichzeitig abgearbeiteter ganzer Ballen angewiesen war.

Dabei kann jede Transportbahn derart angehoben werden, daß jeder Faserpreßballen zu Beginn der Abtragsfläche mit seiner Oberkante die gleiche Höhe aufweist wie die benachbarten Ballenreihen. Auf Grund des unterschiedlichen Winkels der einzelnen Transportbahnen zur Abtragsebene ergibt sich zwar unter Voraussetzung gleicher Transportgeschwindigkeiten ein unterschiedlicher Dosierhub, der aber durch Einstellung entsprechender Transportgeschwindigkeiten kompensiert werden kann.

Vorzugsweise ist vorgesehen, daß die Abtragvorrichtung parallel zur Transportrichtung im Bereich der Abtragsfläche hin- und herbewegbar ist, wobei die Länge der Abtragvorrichtung der Breite aller Transportbahnen quer zur Transportrichtung entspricht. Bei diesem bevorzugten Ausführungsbeispiel wird die Abtragvorrichtung, z.B. eine Fräseinrichtung, parallel zur Transportrichtung geführt.

Das Verfahren zum öffnen und Mischen unterschiedlicher Faserpreßballen ist erfindungsgemäß gekennzeichnet durch das Zuführen mehrerer nebeneinander angeordneter Faserpreßballen auf separaten Transportbahnen, wobei über jede Transportbahn Faserpreßballen oder eine Faserpreßballenmischung einer einheitlichen Ballenhöhe zugeführt wird und das Einstellen eines bestimmten Mischungsverhältnisses aus den in den einzelnen Transportbahnen zugeführten Faserpreßballen oder Faserpreßballenmischungen über die Transportgeschwindigkeit der einzelnen Transportbahnen.

Das erfindungsgemäße Verfahren sieht in vorteilhafter Weise vor, daß die einzelnen Faserpreßballenreihen unterschiedlich schnell zugeführt werden, wodurch das Mischungsverhältnis zwischen den einzelnen Faserpreßballenreihen exakt eingestellt werden kann. Dabei ist ein einheitlicher Rampenwinkel der einzelnen Transportbahnen vorgesehen. Niedrigere Ballen treten dadurch zu einem späteren Zeitpunkt in die Abtragsfläche ein, was allerdings durch eine höhere Transportgeschwindigkeit kompensiert werden kann.

Bevorzugt erfolgt aber das Zuführen mehrerer nebeneinander angeordneter Faserpreßballenreihen unterschiedlicher Höhe durch Variieren des Rampenwinkels für jede Transportbahn. Auf diese Weise ist gewährleistet, daß alle vier Faserpreßballenreihen über die gesamte Abtragsfläche bearbeitet werden können.

Die einzelnen Faserpreßballenreihen können selbst eine Ballenmischung gleich hoher Faserpreßballen enthalten, wobei die Anzahl der mischbaren Faserpreßballen von der Anzahl der in der Abtragsfläche in Transportrichtung gleichzeitig bearbeitbarer Faserpreßballen abhängt.

Im folgenden wird unter Bezugnahme auf die Zeichnungen ein Ausführungsbeispiel der Erfindung näher erläutert.

Es zeigen:
- Fig. 1: einen Mehrballenöffner gemäß der Erfindung im Aufriß und im Schema und
- Fig. 2: einen Querschnitt durch den Mehrballenöffner entlang der Linie II-II in Fig. 1.

Der Mehrballenöffner 1 weist eine Transporteinrichtung aus mehreren parallel zueinander verlaufenden nebeneinander angeordneten Transportbahnen 2,4,6,8 auf, die bei dem Ausführungsbeispiel der Zeichnungen vier Ballenreihen 10,12,14,16 nebeneinander aufnehmen können.

Die einzelnen Transportbahnen 2,4,6,8 bestehen vorzugsweise aus endlos angetriebenen Transportbändern, die in einem in Transportrichtung vorderen Abschnitt 18, auf dem die Partie vorgelegt werden kann, im wesentlichen horizontal verlaufen und in einem hinteren Abschnitt 20 in der Art einer aufsteigenden Rampe im Bereich einer von der Abtrageinrichtung 5 bearbeiteten Abtragfläche derart ansteigen, daß der Endabschnitt des Laufbandes bis an die Abtragebene der Abtragfläche 3 heranreicht. Die Transportbahnen 2,4,6,8 sind an diesem oberen Ende des Laufbandes um eine gemeinsame Drehachse schwenkbar in Lagerungen 23 gehalten, wobei das untere Ende der schräg verlaufenden Transportbahnen 2,4,6,8 je nach Höhe der vorgelegten Ballen derart angehoben werden kann, daß die Oberkanten der jeweiligen vorgelegten Ballenreihen auf gleicher Höhe in die Abtragsebene der Abtragsfläche 3 eintreten.

Die Transportbahnen 2,4,6,8 sind vorzugsweise ein- oder mehrfach unterteilt, wobei die letzte Unterteilung zu Beginn der Abtragsfläche 3 vorgesehen ist. Die unterteilten Transportbahnen 2,4,6,8 können, wie aus Fig.l ersichtlich, miteinander über einen Zahnriemen oder dergleichen gekoppelt sein. Der vordere Transportbahnabschnitt 18 ist an seinem in Transportrichtung vorderen Ende ebenfalls schwenkbar gelagert, um ein unterschiedliches Anheben der Ballenreihen 10,12,14,16 bereits in dem ersten Transportbahnabschnitt 18 zu ermöglichen und einen guasi stufenlosen Übergang zu dem letzten Transportbahnabschnitt 20 zu ermöglichen.

Das Anheben der Transportbahnen im Bereich der Abtragsfläche erfolgt mit einer Hubvorrichtung 22, z.B. Linearmotoren wie hydraulischen Kolbenzylindereinheiten, die, wie beispielsweise aus Fig. 2 ersichtlich, paarweise seitlich der Transportbahnen 2,4,6,8 angeordnet werden können, und mit einer geeigneten Steuervorrichtung auf eine gewünschte Höhe einstellbar sind. Ähnliche Hubvorrichtungen können auch für den vorderen Transportbahnabschnitt 18 vorgesehen sein. Die nebeneinander angeordneten Ballenreihen 10,12,14,16 werden, wie aus Fig. 2 ersichtlich, von seitlichen Stützwänden bis zu dem Ende der aus den Transportbahnen 2,4,6,8 gebildeten Rampe geführt.

Gemäß dem Ausführungsbeispiel der Fig. 1 überdeckt die Abtragsfläche 3 in Transportrichtung etwa die Länge von vier hintereinander angeordneten Ballen innerhalb jeder Ballenreihe 10,12,14,16.

Die Abtragvorrichtung 5 ist in Fig. 1 in ihrer in Transportrichtung hinteren Endstellung gezeigt, wobei bei jeder Hin- und Herbewegung der Abtragvorrichtung 5 die insgesamt 16 auf der Rampe befindlichen Ballen entsprechend ihrer Zustellung abgearbeitet werden.

Die Abtragvorrichtung 5 besteht im wesentlichen aus zwei gegensinnig rotierenden Fräswalzen 26,27, die die abgetragenen Faserflocken zwischen sich nach oben in einen Absaugraum 28 schleudern, von dem aus sie pneumatisch über eine Absaugleitung 30 abtransportiert werden. Die Abtragvorrichtung 5 wird mit Hilfe einer Rollen/Schienenkonstruktion 32,34 geradlinig über die Abtragfläche 3 geführt.

Dadurch, daß zu Beginn der Abtragfläche 3 die Höhe der Transportbahnen 2,4,6,8 der jeweiligen Ballenhöhe angepaßt wird, können auf den einzelnen Transportbahnen Ballen hinsichtlich ihrer Höhe unterschiedlicher Abmessungen aufgelegt werden. Dadurch ist es möglich, z.B. Baumwollballen unterschiedlicher Provenienzen miteinander in einem beliebigen Mischungsverhältnis zu mischen.

Das Mischungsverhältnis kann nämlich in einfacher Weise über die Zustellgeschwindigkeit der Transportbänder eingestellt werden, so daß bei dem Ausführungsbeispiel gemäß Fig. 2 vier unterschiedliche Qualitäten mit beliebiger Mischung und konstantem Mischungsverhältnis abgearbeitet werden können.

Auch eine Umstellung der Partie auf eine andere Mischung ist problemlos möglich, ohne daß die Ballenvorlage ausgetauscht werden muß. Soll die neue Mischung beispielsweise nur Baumwollprovenienzen enthalten, die in der Ballenreihe 10,14 und 16 enthalten sind, ist es auch möglich, die Transportbahn der Ballenreihe 12 stillzusetzen.

Der Mehrballenöffner 1 eröffnet also die Möglichkeit, mit einer einheitlichen Ballenvorlage unterschiedliche Partien mit unterschiedlichen Mischungsverhältnissen zusammenzustellen und zu verarbeiten.

Die in der vorstehenden Beschreibung, in den Zeichnungen sowie in den Ansprüchen offenbarten Merkmale der Erfindung, auch wenn sie nur in Verbindung mit einem bestimmten Ausführungsbeispiel beschrieben sind, sollen sowohl einzeln als auch in beliebiger Kombination für die Verwirklichung der Erfindung in ihren verschiedenen Ausführungsformen wesentlich sein.

## Patentansprüche

1. Mehrballenöffner mit einer Faserpreßballen zu einer horizontalen Abtragsfläche führenden Transporteinrichtung mit einem zur Abtragsebene ansteigenden Abschnitt und mit einer in der Abtragsebene hin- und herbewegten Abtrageinrichtung (5),
**dadurch gekennzeichnet,**
- daß die Transporteinrichtung mehrere nebeneinander angeordnete voneinander unabhängige Transportbahnen (2,4,6,8) aufweist und
- daß die Transportgeschwindigkeit jeder Transportbahn (2,4,6,8) separat einstellbar ist.

2. Mehrballenöffner nach Anspruch 1, dadurch gekennzeichnet, daß die Transportbahnen (2,4,6,8) an dem in Transportrichtung hinteren Ende der Abtragsfläche (3) schwenkbar gelagert sind und daß der Abstand jeder Transportbahn (2,4,6,8) von der Abtragsebene an dem in Transportrichtung vorderen Ende der Abtragsfläche (3) separat einstellbar ist.

3. Mehrballenöffner nach Anspruch 1 oder 2, dadurch gekennzeichnet, daß die Abtrageinrichtung (5) parallel zur Transportrichtung im Bereich der Abtragsfläche (3) hin- und herbewegbar ist, wobei die Länge der Abtrageinrichtung (5) der Breite aller Transportbahnen (2,4,6,8) quer zur Transportrichtung entspricht.

4. Mehrballenöffner nach einem der Ansprüche 1 bis 3, dadurch gekennzeichnet, daß der in Transportrichtung vor der Abtragsfläche (3) verlaufende Transportbahnabschnitt (18) an seinem in Transportrichtung vorderen Ende schwenkbar gelagert ist.

5. Verfahren zur Öffnung und Mischung einer Ballenvorlage mit unterschiedlichen Faserpreßballen durch Vorlage einer vorbestimmten Ballenanzahl im gewünschten Mischungsverhältnis und über Fräsen der auf einer Rampe kontinuierlich zugeführten Vorlage,
**gekennzeichnet durch**
das Zuführen mehrerer nebeneinander angeordneter Faserpreßballen auf separaten Transportbahnen, wobei über jede Transportbahn Faserpreßballen oder eine Faserpreßballenmischung einer einheitlichen Ballenhöhe zugeführt wird und das Einstellen eines bestimmten Mischungsverhältnisses aus den in den einzelnen Transportbahnen zugeführten Faserpreßballen oder Faserpreßballenmischungen über die Transportgeschwindigkeit der einzelnen Transportbahnen.

6. Verfahren nach Anspruch 5, gekennzeichnet durch das Zuführen mehrerer nebeneinander angeordneter Faserpreßballenreihen unterschiedlicher Höhe durch Variieren des Rampenwinkels einer jeden Transportbahn.

## Claims

1. A multiple bale opener comprising a transport means leading pressed fiber bales to a horizontal reduction area, said transport means having a section rising towards the reduction area, and a reduction device (5) moved back and forth in the reduction plane,
characterized in that
- said transport means has a plurality of adjacent independent transport tracks (2,4,6,8), and
- the transport velocity of each of said transport tracks (2,4,6,8) can be adjusted separately.

2. The multiple bale opener according to claim 1, characterized in that said transport tracks (2,4,6,8) are pivotably supported at the rear end of the reduction area (3), seen in the direction of transport, and the distance of each of said transport tracks (2,4, 6,8) to the plane of reduction can be adjusted separately at the front end of the reduction area (3), seen in the direction of transport.

3. The multiple bale opener according to claim 1 or 2, characterized in that said reduction device (5) is adapted to be moved back and forth in the reduction area (3) parallel to the direction of transport, the length of said reduction device (5) corresponding to the width of all transport tracks (2,4,6,8) transversal to the direction of transport.

4. The multiple bale opener according to one of claims 1 to 3, characterized in that the portion (18) of the transport track situated before said reduction area (3), seen in the direction of transport, is pivotably supported at its front end, seen in the direction of transport.

5. A method of opening and mixing a supply of bales including different pressed fiber bales by feeding a predetermined number of bales in the desired mixture ratio and by milling the supply of bales continuously fed on a ramp,
characterized in that
a plurality of pressed fiber bales arranged side by side are supplied on separate transport tracks, pressed fiber bales or a mixture of pressed fiber bales of a uniform bale height being supplied on each transport track, and in that a certain mixture ratio of the pressed fiber bales or the mixtures of pressed fiber bales supplied on the individual transport tracks is adjusted via the transport velocity of the individual transport tracks.

6. The method according to claim 5, characterized in that a plurality of adjacent rows of pressed fiber bales of different height are supplied by varying the angle of the ramp of each individual transport track.

## Revendications

1. Démêleur multiballes à dispositif de transport, conduisant des balles de fibres pressées vers une surface d'enlèvement horizontale. à tronçon montant vers le plan d'enlèvement et à dispositif d'enlèvement (5) à mouvement de va-et-vient dans le plan d'enlèvement, caractérisé en ce que :
- le dispositif de transport présente plusieurs voies de transport (2, 4, 6, 8) indépendantes l'une de l'autre, disposées l'une à côté de l'autre, et
- la vitesse de transport de chaque voie de transport (2, 4, 6, 8) est réglable séparément.

2. Déméleur multiballes suivant la revendication 1, caractérisé en ce que les voies de transport (2, 4, 6, 8) sont montées de manière pivotante à l'extrémité arrière, dans le sens du transport, de la surface d'enlèvement (3) et que la distance de chaque voie de transport (2, 4, 6, 8) au plan d'enlèvement est réglable séparément à l'extrémité avant, dans le sens du transport, de la surface d'enlèvement (3).

3. Démêleur multiballes suivant la revendication 1 ou 2, caractérisé en ce que le dispositif d'enlèvement (5) peut, dans la zone de la surface d'enlèvement (3), se déplacer en va-et-vient, parallèlement au sens du transport, la longueur du dispositif d'enlèvement (5) correspondant à la largeur de toutes les voies de transport (2, 4, 6, 8) transversalement au sens du transport.

4. Démêleur multiballes suivant l'une des revendications 1 à 3, caractérisé en ce que le tronçon de voie de transport (18) s'étendant, dans le sens du transport, avant la surface d'enlèvement (3) est monté de manière pivotante à son extrémité avant dans le sens du transport.

5. Procédé pour l'ouverture et le mélangeage d'une présentation de balles, à balles de fibres pressées différentes, par présentation d'un nombre de balles prédéterminé suivant le rapport de mélange désiré et par fraisage de la présentation amenée en continu sur une rampe, caractérisé par l'amenée, sur des voies de transport séparées, de plusieurs balles de fibres pressées disposées l'une à côté de autre, à l'occasion de quoi, sur chaque voie de transport sont amenées des balles de fibres pressées, ou un mélange de balles de fibres pressées, d'une hauteur de balle unitaire, et par le réglage d'un rapport de mélange déterminé, à partir des balles de fibres pressées, ou des mélanges de balles de fibres pressées, amenées sur les différentes voies de transport, par la vitesse de transport des différentes voies de transport.

6. Procédé suivant la revendication 5, caractérisé par l'amenée de plusieurs rangées de balles de fibres pressées de hauteur différente, disposées l'une à côté de l'autre, en faisant varier l'angle de rampe de l'une quelconque des voies de transport.
